# EUROPÄISCHE PATENTSCHRIFT

(11) **EP 0 230 405 B1**
(45) Veröffentlichungstag und Bekanntmachung des Hinweises auf die Patenterteilung: **08.02.1989**
(21) Anmeldenummer: 85903812.7
(22) Anmeldetag: 31.07.1985
(51) Int. Cl.: F02P 1/08

(54) **ZÜNDANLAGE FÜR BRENNKRAFTMASCHINEN MIT EINEM MAGNETGENERATOR**
IGNITION DEVICE WITH MAGNETIC GENERATOR FOR INTERNAL COMBUSTION ENGINE
INSTALLATION D'ALLUMAGE A GENERATEUR MAGNETIQUE POUR MOTEUR A COMBUSTION INTERNE

(30) Priorität: 30.11.1984 DE 3443739
(43) Veröffentlichungstag der Anmeldung: 05.08.1987
(73) Patentinhaber: ROBERT BOSCH GMBH, 70442 Stuttgart (DE)
(72) Erfinder: GADEMANN, Lothar, D-7407 Rottenburg (DE); HIRT, Adam, D-8501 Ammerndorf (DE); MICHEL, Hartmut, D-7410 Reutlingen (DE); SCHMID, Hans-Dieter, D-8500 Nürnberg 60 (DE); SCHNEIDER, Michael, D-7410 Reutlingen 3 (DE)
(86) Internationale Anmeldenummer: DE8500258
(87) Internationale Veröffentlichungsnummer: WO8603259

(56) Entgegenhaltungen:
- DE-A- 2 701 750
- DE-A- 2 709 745
- DE-A- 2 712 695
- DE-A- 2 851 097
- FR-A- 2 208 457
- FR-A- 2 211 050
- GB-A- 1 155 939
- GB-A- 2 039 994
- US-A- 3 894 525

## Beschreibung

### Stand der Technik

Die Erfindung geht aus von einer Zündanlage für Brennkraftmaschinen mit einem Magnetgenerator nach der Gattung des Hauptanspruchs. Bei einer aus der US-PS 41 75 509 bekannten Zündanlage ist neben einem ersten Schaltungszweig mit einem Steuerschalter zur Umsteuerung des Zündschaltelementes zum Zündzeitpunkt im unteren Drehzahlbereich ein zweiter Schaltungszweig zur Sprungverstellung des Zündzeitpunktes im oberen Drehzahlbereich vorgesehen, wobei ein zweiter das Zündschaltelement zum Zündzeitpunkt umsteuernder Steuerschalter im zweiten Schaltungszweig mit einem drehzahlabhängigen Widerstandsglied zur Einstellung der sogenannten Sprungdrehzahl verbunden ist. Nachteilig bei dieser bekannten Lösung ist, dass mit dem zweiten Schaltungszweig zur Sprungverstellung das Zündschaltelement vor dem Zündzeitpunkt nicht mehr vollständig in den stromleitenden Zustand durchgesteuert wird, was eine Bedämpfung des Primärstromes und damit eine Erhöhung der Primärspannung vor dem Zündzeitpunkt zur Folge hat. Durch diese erhöhte Primärspannung wird der Zündzeitpunkt in Richtung Frühzündung vorverstellt. Eine derartige Bedämpfung des Primärstromes hat jedoch zugleich eine unerwünschte Herabsetzung der Zündspannung zur Folge. Dadurch ist es auch schwierig, die Verstellkennlinie im Leerlauf- und Leistungsbereich des Motors den Anforderungen optimal anzupassen.

Mit der vorliegenden Lösung wird angestrebt, eine Zündanlage der eingangs beschriebenen Art zu verbessern, indem die Verstellkennlinie des Zündzeitpunktes den Erfordernissen des Motors leicht anzupassen ist und wobei zur Erzeugung einer hohen Zündspannung über den gesamten Drehzahlbereich der Primärstrom in einem möglichst geringen Masse bedämpft wird.

### Vorteile der Erfindung

Die erfindungsgemässe Zündanlage mit den kennzeichnenden Merkmalen des Hauptanspruchs hat den Vorteil, dass in einfacher Weise wie bisher im unteren Drehzahlbereich über den ersten Schaltungszweig der Steuerschaltung der Zündzeitpunkt durch die Primärspannung vor jedem Zündvorgang bestimmt wird, während nunmehr im oberen Drehzahlbereich der Zündzeitpunkt von einem praktisch unbedämpften Primärstrom bestimmt wird, indem das Zündschaltelement durch den zweiten Steuerschalter jeweils bis zum Zündzeitpunkt voll im stromleitenden Zustand gehalten wird. Dadurch lässt sich die Zündanlage in einfacher Weise so dimensionieren, dass beim Erreichen einer bestimmten sogenannten Sprungdrehzahl der Zündzeitpunkt um einen gewünschten Betrag in Richtung Frühzündung verstellt wird. Als weiterer Vorteil ist anzusehen, dass sich durch dieses Lösungskonzept die Verstellkennlinie des Zündzeitpunktes im unteren Drehzahlbereich bzw. im oberen Drehzahlbereich voneinander unabhängig durch zusätzliche Schaltungsmassnahmen im Bedarfsfall noch verbessern lässt.

Durch die in den Unteransprüchen aufgeführten Massnahmen sind vorteilhafte Weiterbildungen und Verbesserungen der im Hauptanspruch angegebenen Merkmale möglich. Besonders vorteilhaft ist es, das drehzahlabhängige Widerstandsglied des zweiten Schaltungszweiges aus einem Widerstand und einem dazu parallelen Kondensator zu bilden, so dass der Widerstandswert des Gliedes mit zunehmender Drehzahl abnimmt. Bildet ein solches Widerstandsglied den mit dem Zündschaltelement verbundenen Zweig des Spannungsteilers, so wird das Potential am zweiten Steuerschalter jeweils vor dem Zündzeitpunkt mit zunehmender Drehzahl angehoben.

Zur Beeinflussung der Verstellkennlinie des Zündzeitpunktes im oberen Drehzahlbereich ist es ferner vorteilhaft, den Steueranschluss des zweiten Steuerschalters über einen weiteren Widerstand mit dem nicht am Messwiderstand angeschlossenen Ende der Primärwicklung zu verbinden. Im unteren Drehzahlbereich wird zur Beeinflussung der Verstellinie in vorteilhafter Weise ein dritter, das Zündschaltelement umsteuernder Schaltungszweig mit einem dritten Steuerschalter zum ersten Schaltungszweig parallel geschaltet, wobei durch eine entsprechende Dimensionierung der beiden Schaltungszweige zwei sich überlagernde Verstellkennlinien erzeugt werden können, wodurch auch bei kleinen Leerlaufdrehzahlen der gewünschte Zündzeitpunkt erzielbar ist.

### Zeichnung

Zwei Ausführungsbeispiele der Erfindung sind in der Zeichnung dargestellt und in der nachfolgenden Beschreibung näher erläutert. Es zeigen Fig. 1 die erfindungsgemässe Zündanlage, Fig. 2 die Verstellkennlinie des Zündzeitpunktes der Zündanlage und Fig. 3 zeigt eine mit zusätzlichen Massnahmen verbesserte Steuerschaltung der Zündanlage nach Fig. 1.

### Beschreibung der Ausführungsbeispiele

In Fig. 1 ist das Schaltbild einer Zündanlage für eine Einzylinder-Brennkraftmaschine dargestellt, die von einem Magnetzünder 10 versorgt wird. Der Magnetzünder ist mit einem umlaufenden Magnetsystem 11 versehen, das einen zwischen zwei Polschuhen angeordneten Dauermagneten 11 a aufweist und am äusseren Umfang eines Schwung- oder Lüfterradesder nichtdargestellten Brennkraftmaschine angeordnet ist. Das Magnetsystem 11 wirkt mit einem am Gehäuse der Brennkraftmaschine angeordneten Zündanker 12 zusammen, der gleichzeitig als Zündspule wirkt und mit einer Primärwicklung 13a und einer Sekundärwicklung 13b versehen ist. Die Sekundärwicklung ist über ein Zündkabel 14 mit einer Zündkerze 15 der Brennkraftmaschine verbunden. Die Primärwicklung 13a des Zündankers 12 ist über die Anschlüsse A, B an einen Primärstromkreis angeschlossen, in dem die Schaltstrecke eines npnleitenden Zündtransistors 16 angeordnet ist. Der Zündtransistor 16 ist als Dreifach-Darlington-Schalttransistor ausgebildet, dessen Kollektor über eine Z- Diode 17 mit dem auf Masse gelegten Anschluss A der Primärwicklung 13a und dessen Emitter über einen Strommesswiderstand 18 am Anschluss B mit dem anderen Ende der Primärwicklung 13a verbunden ist. Die Basis des Zündtransistors 16 ist über einen Widerstand 19 mit der Anode der Z-Diode 17 verbunden, wodurch das Basispotential des Zündtransistors 16 angehoben wird und die gleichzeitig zur Begrenzung der Inversspannung dient. Die aus Basis-Emitter gebildete Steuerstrecke des Zündtransistors 16 ist mit einer Steuerschaltung verbunden, welche einen ersten Schaltungszweig mit einem ersten Steuerschalter aufweist, der als npn-Steuertransistor 20 ausgebildet ist und zur Steuerstrecke des Zündtransistors 16 und dem dazu in Reihe liegenden Strommesswiderstand 18 parallel geschaltet ist. Die Basis des Steuertransistors 20 ist über einen Widerstand 21 mit dem Kollektor des Zündtransistors 16 verbunden sowie über einen Kondensator 22 und dazu parallel geschalteten Widerstand 23 mit dem Anschluss B verbunden.

Zur Sprungverstellung des Zündzeitpunktes in Richtung Frühzündung im oberen Drehzahlbereich ist die Basis des Zündtransistors 16 mit einem zweiten Schaltungszweig verbunden, der einen zweiten Steuerschalter in Form eines npn-Steuertransistors 24 aufweist. Der zweite Steuertransistor 24 liegt mit seiner Schaltstrecke parallel zu der des ersten Steuertransistors 20. Die Basis des zweiten Steuertransistors 24 ist mit dem Abgriff 25 eines Spannungsteilers verbunden, welcher zum Strommesswiderstand 18 parallel geschaltet ist. Der obere Zweig des Spannungsteilers besteht aus einem drehzahlabhängigen Widerstandsglied 26 und der untere Zweig aus einem Widerstand 27. Das drehzahlabhängige Widerstandsglied 26 ist aus einem ohmschen Widerstand 28 und einem dazu parallelen Kondensator 29 gebildet. Es liegt zwischen dem Abgriff 25 des Spannungsteilers und dem Emitter des Zündtransistors 16. Ein weiterer Widerstand 30 liegt zwischen der Basis des zweiten Steuertransistors 24 und dem Kollektor des Zündtransistors 16. Ausserdem ist eine Inversdiode 31 zur Schaltstrecke des Zündtransistors 16 parallel geschaltet.

Die Wirkungsweise der Zündanlage nach Fig. 1 soll mit Hilfe der Fig. 2 näher erläutert werden. Sie zeigt den Verlauf des Zündzeitpunktes der Brennkraftmaschine in Graden der Kurbelwellendrehung bezogen auf den oberen Totpunkt des Kolbens abhängig von der Drehzahl der Brennkraftmaschine. Die strichpunktierte Kurve a wird später näher erläutert, da sie erst durch die Schaltung nach Fig. 3 realisierbar ist. Die Kurve bfür den unteren Drehzahlbereich wird bis zu der sogenannten Sprungdrehzahl von etwa 4500 Umdrehungen pro Minute durch den Schaltungszweig mit dem Steuertransistor 20 in Fig. 1 realisiert. Die Kurve c für den oberen Drehzahlbereich wird dagegen durch den zweiten Schaltungszweig mit dem zweiten Steuertransistor 24 realisiert.

Beim Betrieb der Brennkraftmaschine werden durch das umlaufende Magnetsystem 11 in der Primärwicklung 13a des Zündankers 12 positive und negative Spannungshalbwellen erzeugt. Von dem auf Masse liegenden Anschluss der Primärwicklung 13a aus gesehen, werden die positiven Spannungshalbwellen über die Inversdiode 31 und die Z-Diode 17 so weit bedämpft, dass durch die Spannungsspitzen die übrigen Bauelemente der Zündanlage nicht gefährdet werden. Die negativen Spannungshalbwellen werden zur Erzeugung der Zündenergie sowie zur Auslösung der Zündung benötigt. Mit dem Beginn einer jeden negativen Spannungshalbwelle fliesst zunächst ein Steuerstrom über den Widerstand 19 zur Steuerstrecke des Zündtransistors 16 und schaltet diesen in den stromleitenden Zustand um. Nunmehr kann über die Schaltstrecke des Zündtransistors 16 mit dem nachgeschalteten Strommesswiderstand 18 der Primärstrom fliessen. Die Primärspannung treibt ausserdem jeweils einen Steuerstrom über den Widerstand 21 und den Widerstand 23 mit dem parallelen Kondensator 22 des ersten Schaltungszweiges sowie über den Widerstand 30 und den Widerstand 27 des zweiten Schaltungszweiges der Steuerschaltung. Durch den Steuerstrom im ersten Schaltungszweig wird der Kondensator 22 aufgeladen. Ausserdem fliesst durch den Spannungsabfall am Strommesswiderstand 18 im Primärstromkreis ein weiterer Steuerstrom über den dazu parallel liegenden Spannungsteiler mit dem Widerstandselement 26 und dem Widerstand 27.

Im unteren Drehzahlbereich wird durch eine entsprechende Dimensionierung des ersten Schaltungszweiges der Zündzeitpunkt durch die Ladung am Kondensator 22 verzögert. Sobald der Kondensator 22 auf die Ansprechspannung des Steuertransistors 20 geladen ist, geht dieser vom Sperrzustand in den stromleitenden Zustand über, wodurch die Steuerstrecke des Zündtransistors 16 kurzgeschlossen wird. Der Primärstrom wird unterbrochen und dadurch in der Sekundärwicklung 13b ein Hochspannungsimpuls erzeugt, der am der Zündkerze 15 einen Zündfunken zur Folge hat. Die Unterbrechung des Primärstromes wird dabei durch den gleichzeitigen Anstieg der Primärspannung beschleunigt, die über den Widerstand 21 auf die Basis des Steuertransistors 20 mitgekoppelt ist. Der zum Kondensator 22 parallel geschaltete Widerstand 23 dient zur Abstimmung des Zündzeitpunktes und zur Entladung des Kondensators 22 nach dem Abklingen des Zündvorganges. Eine weitere Mitkopplung der Primärspannung erfolgt über die Widerstände 30 und 27 im zweiten Schaltungszweig, mit denen auch der zweite Steuertransistor 24 mit dem Auftreten des Primärspannungsimpulses leitend geschaltet wird und die Unterbrechung des Primärstromes beschleunigt.

Im unteren Drehzahlbereich hat der zweite Steuertransistor 24 auf die Bestimmung des Zündzeitpunktes noch keinen Einfluss, da das drehzahlabhängige Widerstandsglied 26 noch zu hochohmig ist und folglich der am Widerstand 27 auftretende Spannungsabfall noch nicht ausreicht, um den zweiten Steuertransistor 24 zur Auslösung einer Zündung in den stromleitenden Zustand zu steuern. Mitsteigender Drehzahl und somit mitzunehmender Frequenz nimmt der Gesamtwiderstand des Widerstandsgliedes 26 ab, wodurch am Abgriff 25 des Spannungsteilers das Potential angehoben wird. Da ausserdem der Primärstrom mit zunehmender Drehzahl steigt, erhöht sich folglich auch der Spannungsabfall am Strommesswiderstand 18 mitzunehmender Drehzahl, wodurch das Potential am Abgriff 25 ebenfalls mit zunehmender Drehzahl angehoben wird. Beim Erreichen der sogenannten Sprungdrehzahl bzw. eines Drehzahlbereiches von etwa 4500 min-¹ erreicht nun das Potential am Abgriff 25 des zweiten Schaltungszweiges die Ansprechspannung des zweiten Steuertransistors 24 mit jeder vollen Umdrehung des Magnetsystems 11 früher als das Potential am Kondensator 22 des ersten Schaltungszweiges die Ansprechspannung des Steuertransistors 20 erreicht. Der Zündzeitpunkt wird daher mit weiter zunehmender Drehzahl durch den zweiten Steuertransistor 24 bestimmt, der durch das Potential am Abgriff 25 um einen bestimmten Winkelbetrag vor dem ersten Steuertransistor 20 in den stromleitenden Zustand umgesteuert wird und damit den Zündtransistor 16 zur Auslösung der Zündung sperrt. Die Verstellkennlinie in Fig. 2 wird daher von der Kurve b auf die Kurve c angehoben und dadurch eine Verstellung des Zündzeitpunktes in Richtung Frühverstellung erzielt. Da mit weiter zunehmender Drehzahl der Widerstandswert des Widerstandsgliedes 26 weiter abnimmt, würde auch der Zündzeitpunkt der gepunkteten Linie c' folgend weiter in Richtung Frühzündung verstellt. Da dies jedoch für eine optimale Leistungsabgabe der Brennkraftmaschine oftmals ungünstig ist, wird dies durch den Widerstand 30 an der Basis des zweiten Steuertransistors 24 unterdrückt, indem der bis zum Zündzeitpunkt über den Schaltungszweig mit den Widerständen 30 und 27 fliessende Steuerstrom mit zunehmender Drehzahl abnimmt und damit einer weiteren Anhebung des Potentials am Abgriff 25 entgegenwirkt.

Fig. 3 zeigt eine Weiterbildung der Zündanlage nach Fig. 1, wobei die zu Fig. 1 bereits beschriebenen Bauelemente mit gleichen Bezugsziffern versehen sind.

Der Zündtransistor 16 ist dabei als Dreifach-Leistungs-Darlington mit Inversdiode 31 dargestellt. Der Strommesswiderstand wird in zwei Teilwiderstände 18a und 18b aufgeteilt, wobei der Abgriff 32 zwischen beiden Teilen mit den Emittern der Steuertransistoren 20 und 24 verbunden ist. Zur Bestimmung des Zündzeitpunktes im Leerlaufbereich ist in der Steuerschaltung ein dritter Schaltungszweig mit einem dritten Steuertransistor 30 vorgesehen, dessen Schaltstrecke zu den Schaltstrecken der beiden anderen Steuertransistoren 20 und 24 parallel geschaltet ist. Die Basis des dritten Steuertransistors 30 liegt über einen Kondensator 34 am Anschluss B des Primärstromkreises, zu dem ein Widerstand 35 parallel geschaltet ist. Über einen weiteren Widerstand 36 ist die Basis des Steuertransistors ausserdem mit dem Kollektor des Zündtransistors 16 verbunden. Der Temperaturgang der Steuerschalter 20, 24 und 33 wird durch je einen PTC-Widerstand 21 a, 36a und 30 ausgeglichen, über die jeweils die Basis der Steuertransistoren 20, 24 und 33 mit dem Kollektor des Zündtransistors 16 verbunden ist. Die PCT-Widerstände 21 a und 36a sind dabei den bisherigen Widerständen 21 und 36 vorgeschaltet.

Um eine räumlich kleine und preisgünstig herzustellende Steuerschaltung realisieren zu können, sind die PCT-Widerstände 21 a, 36a, 30, der Zündtransistor 16 mit seinem Koppelwiderstand 19 und der Inversdiode 31 sowie die vorgeschalteteZ-Diode 17 in einem ersten IC-Baustein 37 integriert. Die drei Steuertransistoren 20, 24 und 33 sind in einem weiteren IC-Baustein 38 enthalten. Beide IC-Bausteine 37 und 38 werden auf einem Substrat mit den übrigen Bauelementen der Steuerschaltung in Hybrid-Ausführung vereinigt und über die Anschlüsse A und B an die Primärwicklung 13a des Magnetgenerators 10 aus Fig. 1 angeschlossen.

Die Wirkungsweise der Zündanlage mit der in Fig. 3 dargestellten Steuerschaltung entspricht im wesentlichen der zu Fig. 1 beschriebenen Wirkungsweise. Der dritte Schaltungszweig mit dem dritten Steuertransistor 33 dient zur Bestimmung desZündzeitpunktes im Leerlauf-Drehzahlbereich im Hinblick auf die Abgaswerte der Brennkraftmaschine. Die durch die Ladung des Kondensators 34 im dritten Schaltungszweig verzögerte Umsteuerung des dritten Steuertransistors 33 folgt der strichpunktierten Linie a in Fig. 2. Da dieser dritte Schaltungszweig eine Parallelschaltung zum ersten Schaltungszweig darstellt, wird durch entsprechende Dimensionierung des Kondensators 34 und der Widerstände 35, 36 und 36a im Leerlaufdrehzahlbereich die Ansprechspannung des Steuertransistors 33 mit jeder Umdrehung des Magnetsystems 11 früher erreicht als die Ansprechspannung des Steuertransistors 20 im ersten Schaltungszweig. Eine weitere Verzögerung des Zündzeitpunktes, die im unteren Drehzahlbereich über den Scheitelpunkt der Stromhalbwelle hinausgeht, wird dadurch erreicht, dass das Emitterpotential der Steuertransistoren 20, 24 und 33 durch den Spannungsabfall am Teil 18b des Strommesswiderstandes angehoben wird. Der Zündzeitpunkt wird daher im Leerlaufdrehzahlbereich der strichpunktierten Kurve a in Fig. 2 folgend durch den dritten Steuertransistor 33 bestimmt, durch dessen Umsteuerung in den stromleitenden Zustand der Zündtransistor zur Zündungsauslösung gesperrt wird. Da für die Aufladung der Kondensatoren 22 und 34 im ersten und dritten Schaltungszweig jeweils eine bestimmte Zeit erforderlich ist, wird die Umsteuerung der ihnen zugeordneten Steuertransistoren 20 und 33 mit zunehmender Drehzahl weiter verzögert, was durch den abfallenden Ast der Kurven a und b der Verstellinie nach Fig. 2 erkennbar ist. Da im dritten Schaltungszweig gemäss der Kurve adie Verzögerung bei der Umsteuerung des dritten Steuertransistors 33 bei zunehmender Drehzahl relativ gross ist, übernimmt der erste Schaltungszweig mit dem Steuertransistor 20 die Auslösung der Zündung bei einer Drehzahl von etwa 1500 min-^{1.} Bei einer Drehzahl von 4500 min-' übernimmt schliesslich der zweite Schaltungszweig über die Primärstromkopplung am Strommesswiderstand 28a und 28b die Zündauslösung durch Umsteuern des zweiten Steuertransistors 24 und einer damit verbundenen Sprungverstellung des Zündzeitpunktes in Richtung Frühzündung. Im oberen Drehzahlbereich wird durch den Widerstand 30 eine durch das drehzahlabhängige Widerstandsglied 26 verursachte Frühverstellung nach der Linie c'verhindert.

Die Erfindung ist nicht auf die dargestellten Ausführungsbeispiele nach Fig. 1 und 2 beschränkt, da Abwandlungen im Schaltungsaufbau möglich sind. Wesentlich ist jedoch, dass zur Realisierung einer Sprungverstellung des Zündzeitpunktes im unteren Drehzahlbereich derZündzeitpunkt von der Primärspannung abhängig durch einen ersten Schaltungszweig mit einem ersten Steuerschalter bestimmt wird, wogegen im oberen Drehzahlbereich der Zündzeitpunkt in Abhängigkeit vom Primärstrom ausgelöst wird. Dabei wird durch ein frequenz- bzw. drehzahlabhängig veranderbares Widerstandsglied die sogenannte Sprungdrehzahl bzw. der Sprungdrehzahlbereich bestimmt, bei dem die Kennlinie vom ersten, durch den ersten Schaltungszweig realisierten Teil b auf den zweiten, vom zweiten Schaltungszweig realisierten Teil c übergeht. Der Zündanker des Magnetgenerators wird zur Erzeugung einer möglichst kräftigen, zur Zündung verwendeten Spannungshalbwelle im Primärstromkreis auf den mittleren Schenkel eines E-förmigen Zündankers angeordnet. Eine ausreichende Zündungshalbwelle ist aber auch bei einem U-förmigen Eisenkern möglich. In vorteilhafter Weise wird die gesamte Schaltungsanordnung in einem Gehäusebecher des Zündankers 12 vergossen. Dabei ist es zur Realisierung der Erfindung unerheblich, welches Ende der Primärwicklung 13a auf Masse gelegt ist. Für die Kapazitäten der Schaltungsausführung können Kondensatoren in gedruckter Schaltung oder Chipkondensatoren verwendet werden. Da bei einem Zündanker mit einem E-Eisenkern die zur Zündung ausgenutzte mittlere Spannungshalbwelle wesentlich stärker ist als die vor- und nachgelagerten Spannungshalbwellen entgegengesetzter Polarität, ist eine solche Zündanlage ausserdem im erforderlichen Drehzahlbereich rücklaufsicher, da bei einer Potentialumkehrung der schwächeren Halbwellen im Rücklauf keine Zündung ausgelöst wird. Ein Abgleich für den Übergang der Verstellinie zwischen den einzelnen Abschnitten der Kurven a, b und c aus Fig. 2 kann dadurch verändert werden, dass die Widerstände 23, 27 und 35 in den drei Schaltungszweigen als Abgleichwiderstände ausgebildet werden.

Mit der erfindungsgemässen Zündanlage können im Leerlauf- und Arbeitsbereich hohe Zündspannungen von mehr als 15 KV erzielt werden. Durch die verschiedenen Kippkreise ist eine gute Einstellung der Verstellkennlinie möglich. Trotz geringer Leerlaufdrehzahl ist die Zündanlage rücklaufsicher. Da die Steuertransistoren 20,24 und 33 sowie der Zündtransistor 16 im Schalterbetrieb arbeiten, werden sie durch Verstärkungsschwankungen in ihrer Funktion nicht beeinflusst. Bei guter Temperaturkompensation lassen sich ausserdem unterschiedliche Verstellkennlinien durch die voneinander unabhängig arbeitenden Schaltungszweige realisieren.

## Patentansprüche

1. Zündanlage für Brennkraftmaschine mit einem Magnetgenerator, der einen Zündanker aufweist, welcher mit einem umlaufenden, von der Brennkraftmaschine angetriebenen Magnetsystem zusammenwirkt, in dessen Sekundärstromkreis mindestens eine Zündkerze liegt und in dessen Primärstromkreis ein elektronisches Zündschaltelement angeordnet ist, welches durch eine Steuerschaltung zum Zündzeitpunkt vom stromleitenden Zustand in den Sperrzustand gelangt, indem im unteren Drehzahlbereich ein erster Schaltungszweig mit parallel zum Zündanker liegenden Spannungsteiler und einem daran angeschlossenen ersten Steuerschalter das Zündschaltelement umsteuert und indem zur Sprungverstellung des Zündzeitpunktes in Richtung Frühzündung im oberen Drehzahlbereich ein zweiter Schaltungszweig mit einem drehzahlabhängigen Widerstandsglied und einem zweiten Steuerschalter das Zündschaltelement umsteuert, dadurch gekennzeichnet, dass der zweite Schaltungszweig einen mit der Schaltstrecke des Zündschaltelementes (16) in Reihe liegenden Strommesswiderstand (18) aufweist, zu dem ein Spannungsteiler (26, 27) parallel geschaltet ist, dessen einer Zweig das drehzahlabhängige Widerstandselement (26) bildet und dessen Abgriff (25) mit dem Steueranschluss des zweiten Steuerschalters (24) verbunden ist.

2. Zündanlage nach Anspruch 1, dadurch gekennzeichnet, dass das drehzahlabhängige Widerstandsglied (26) aus einem Widerstand (28) und einem dazu parallelen Kondensator (29) besteht und den mit dem Zündschaltelement (16) verbundenen Zweig des Spannungsteilers bildet.

3. Zündanlage nach Anspruch 2, dadurch gekennzeichnet, dass der Steueranschluss des zweiten Steuerschalters (24) über einen weiteren Widerstand (30) mit dem nicht am Messwiderstand (18) liegenden Anschluss des Zündschaltelementes (16) verbunden ist.

4. Zündanlage nach einem der Ansprüche 1 bis 3, dadurch gekennzeichnet, dass die Schaltstrecke des ersten und zweiten Steuerschalters (20, 24) zur Steuerstrecke des Zündschaltelementes (16) und mindestens einem Teil (18a) des Strommesswiderstandes (18) parallel geschaltet sind.

5. Zündanlage nach einem der vorherigen Ansprüche, dadurch gekennzeichnet, dass ein dritter, das Zündschaltelement (16) umsteuernder Schaltungszweig mit einem dritten Steuerschalter (33) zum ersten Schaltungszweig parallel geschaltet ist.

6. Zündanlage nach Anspruch 5, dadurch gekennzeichnet, dass die Steueranschlüsse des ersten, zweiten und dritten Steuerschalters (20, 24, 33) über je einen PTC-Widerstand (21 a, 30, 36a) mit dem Kollektor eines Dreifach-Darlington-Transistors als Zündschaltelement (16) verbunden sind.

7. Zündanlage nach Anspruch 6, dadurch gekennzeichnet, dass die PCT-Widerstände (21a, 30, 36a) und das Zündschaltelement (16) in einem ersten IC-Baustein (37) und die drei Steuerschalter (20, 24 und 33) in einem weiteren IC-Baustein (38) enthalten sind.

## Claims

1. Ignition system for internal-combustion engines having a magnetic generator which has an ignition armature which interacts with a revolving magnetic system driven by the internal-combustion engine, in the secondary circuit of which magnetic system there is at least one spark plug and in the primary circuit of which there is arranged an electronic ignition triggering element, which is made by a control switching at the ignition point to go from the conductive state into the blocking state, by a first switching branch with voltage divider in parallel with the ignition armature and a first control switch connected to it reversing the ignition triggering element in the lower speed range and by a second switching branch with a speed-dependent resistance element and a second control switch reversing the ignition triggering element in the upper speed range for stepped adjustment of the ignition point towards an earlier setting, characterized in that the second switching branch has a shunt (18) in series with the breaker gap of the ignition triggering element (16), connected in parallel with which shunt is a voltage divider (26, 27), the one branch of which forms the speed-dependent resistance element (26) and the pick-off (25) of which is connected to the control terminal of the second control switch (24).

2. Ignition system according to Claim 1, characterized in that the speed-dependent resistance element (26) consists of a resistor (28) and a capacitor (29) in parallel with it and forms the branch of the voltage divider connected to the ignition triggering element (16).

3. Ignition system according to Claim 2, characterized in that the control terminal of the second control switch (24) is connected by a further resistor (30) to the terminal of the ignition triggering element (16) not at the shunt (18).

4. Ignition system according to one of Claims 1 to 3, characterized in that the breaker gaps of the first and second control switches (20, 24) are connected in parallel with the breaker gap of the ignition triggering element (16) and at least with a part (18a) of the shunt (18).

5. Ignition system according to one of the preceding claims, characterized in that a third switching branch, reversing the ignition triggering element (16) and with a third control switch (33), is connected in parallel with the first switching branch.

6. Ignition system according to Claim 5, characterized in that the control terminals of the first, second and third control switches (20, 24, 33) are each connected by a PTC resistor (21 a, 30, 36a) to the collector of a triple Darlington transistor as ignition triggering element (16).

7. Ignition system according to Claim 6, characterized in that the PTC resistors (21 a, 30, 36a) and the ignition triggering element (16) are contained in a first IC chip (37) and the three control switches (20, 24 and 33) are contained in a further IC chip (38).

## Revendications

1. Installation d'allumage pour moteur à combustion interne, comportant une magnéto avec un induit d'allumage coopérant avec un système magnétique rotatif entraînés par le moteur à combustion interne et dont le secondaire comporte au moins une bougie d'allumage, le primaire étant muni d'un élément de commutation électronique d'allumage qui passe de l'état conducteur de courant à l'état bloqué au point d'allumage sous l'effet d'un circuit de commande, du fait que dans la plage des faibles vitesses de rotation, une première branche de circuit avec un diviseur de tension parallèle sur l'induit d'allumage et un premier commutateur de commande relié à celui-ci inverse l'élément de commutation d'allumage et en ce que pour le réglage du saut du point d'allumage dans le sens de l'avance à l'allumage pour la plage des vitesses de rotation élevées, une seconde branche de circuit avec un élément résistant dépendant de la vitesse de rotation et un second commutateur de commande inverse l'élément de commutation d'allumage, installation caractérisée en ce que la seconde branche de circuit comporte une résistance de mesure d'intensité (18) montée en série sur le chemin de commutation de l'élément de commutation d'allumage (16), cette résistance ayant en parallèle un diviseur de tension (26, 27) dont une branche est formée par l'élément résistant (26) dépendant de la vitesse de rotation et dont le curseur (25) est relié à la borne de commande du second commutateur de commande (24).

2. Installation d'allumage selon la revendication 1, caractérisée en ce que l'élément résistant (26) dépendant de la vitesse de rotation se compose d'une résistance (28) et d'un condensateur (29) en parallèle à la résistance, et forme la branche du diviseur de tension reliée à l'élément de commutation d'allumage (16).

3. Installation d'allumage selon la revendication 2, caractérisée en ce que la borne de commande du second commutateur de commande (24) est reliée par une autre résistance (30) à la borne de l'élément de commutation d'allumage (16) qui n'est pas reliée à la résistance de mesure (18).

4. Installation d'allumage selon l'une des revendications 1 à 3, caractérisée en ce que le chemin de commutation du premier et du second commutateur de commande (20, 24) est branché en parallèle sur le chemin de commande de l'élément de commutation d'allumage (16) et d'au moins une partie (18a) de la résistance de mesure d'intensité (18).

5. Installation d'allumage selon l'une des revendications précédentes, caractérisée par une troisième branche de commutation pour inverser l'élément de commutation d'allumage (16), cette troisième branche ayant un troisième commutateur de commande (33) en parallèle sur la première branche de commutation.

6. Installation d'allumage selon la revendication 5, caractérisée en ce que les bornes de commande du premier et du second et du troisième commutateur de commande (20, 24, 33) sont reliées respectivement par une résistance du type PTC (21 a, 30, 36a) au collecteur d'un transistor Darlington triple qui constitue l'élément de commutation d'allumage (16).

7. Installation d'allumage selon la revendication 6, caractérisée en ce que les résistances PCT (21 a, 30,36a) et l'élément de commutation d'allumage (16) font partie d'un premier composant à circuit intégré (37) et les trois commutateurs de commande (20, 24, 33) font partie d'un autre composant à circuit intégré (38).
